# EUROPÄISCHE PATENTSCHRIFT

(11) **EP 0 944 139 B1**
(45) Veröffentlichungstag und Bekanntmachung des Hinweises auf die Patenterteilung: **20.08.2003**
(21) Anmeldenummer: 99104978.4
(22) Anmeldetag: 12.03.1999
(51) Int. Cl.: H01R 13/646

(54) **Koaxialstecker mit einem Innenleiter-Isolierteil**
Coaxial Connector with an insulating member for the inner conductor
Connecteur coaxial avec pièce isolante pour le conducteur intérieur

(30) Priorität: 19.03.1998 DE 19812206
(43) Veröffentlichungstag der Anmeldung: 22.09.1999
(73) Patentinhaber: TYCO Electronics Logistics AG, 9323 Steinach (CH)
(72) Erfinder: Acke, Edgard, 8020 Oostkamp (BE)
(74) Vertreter: Klunker . Schmitt-Nilson . Hirsch

(56) Entgegenhaltungen:
- EP-A- 0 675 566
- DE-U- 7 720 087
- US-A- 5 417 588

## Beschreibung

Die Erfindung betrifft einen Koaxialstecker gemäß Oberbegrift des Anspruchs 1. Ein solcher Koaxialstecker ist aus der US-A-5 417 588 bekannt. Das zweiteilige Isolierteil hat die Form von zwei Hohlzylindern.

Aus der EP 0 675 566 A2 ist ein Koaxial-Steckverbinder bekannt, bei dem zur Abstützung und Zentrierung des Innenleiters in einem Außenleitergehäuse zwei hintereinander angeordnete Isolierstoffkörper vorgesehen und zwischen einer Durchmesserstufe an der Innenwandung des Außenleitergehäuses und einem weiteren Teil, nämlich einem Außenleiteranschlußstutzen fixiert sind. Der als Stecker ausgebildete Innenleiter weist einen stiftförmigen Steckerbereich und einen im Außendurchmesser mehrfach abgestuften buchsenförmigen Steckerbereich zum Einstecken des Innenleiters eines Koaxialkabels auf. Im Verlaufe des buchsenförmigen Steckerbereiches ist am Außenumfang des Innenleiters eine umlaufende Rille als Durchmesserabstufung mit einer umlaufenden Seitenflanke vorgesehen. Der Innenleiter ist in beide Isolierstoffkörper eingeschoben und wird durch den zweiten Isolierstoffkörper in axialer Richtung in dem Außenleitergehäuse festgehalten. Hierzu ist der zweite Isolierstoffkörper mit einer relativ dünnen, mit einer Durchtrittsöffnung versehenen Querwand mit radial federnden Rastelementen ausgebildet, die beim Einschieben des Innenleiters in den zweiten Isolierstoffkörper in die Abstufung am Außenumfang des Innenleiters einrasten.

Der Erfindung liegt die Aufgabe zugrunde, einen koaxialstecker und einfacher Fixierung des Innenleiters in der zu seiner Abstützung und Zentrierung in einem Außenleitergehäuse vorgesehenen Isolierung sowie die einer einfacher Fixierung dieser Isolierung in dem Außenleitergehäuse anzugeben.

Diese Aufgabe wird bei einem Koaxialstecker der eingangs genannten Art gemäß der Erfindung dadurch gelöst, daß das auf Anschlag in das Außenleitergehäuse einschiebbare Isolierteil einstückig und an einem vorderen und einem hinteren Ende jeweils mit mindestens zwei radial federnden Klemmelementen ausgebildet ist, daß die größte lichte Außenweite des hinteren Endes des Isolierteiles mindestens gleich der Innenweite des Außenleitergehäuses gewählt ist, so daß das Isolierteil durch die federnden Klemmelemente an seinem hinteren Ende mittels Klemmsitz in dem Außenleitergehäuse fixiert ist, daß der auf Anschlag in das Isolierteil einschiebbare Innenleiter zwischen einem freien, hinteren Anschlußabschnitt und einem freien, vorderen Steckabschnitt einen in seiner lichten Außenweite auf die Innenweite des vorderen Endes des Isolierteiles abgestimmten Mittelabschnitt aufweist und in diesem Mittelabschnitt durch die federnden Klemmelemente des vorderen Endes des Isolierteiles mittels Klemmsitz in dem Isolierteil fixiert ist.

Bei einem derartigen Koaxialstecker ist das einstückige Isolierteil zur Abstützung und Zentrierung des Innenleiters in dem Außenleitergehäuse des Koaxialsteckers an beiden Enden mit federnden Klemmelementen ausgebildet. Dabei dienen die Klemmelemente an einem Ende des Isolierteiles der Fixierung des Isolierteiles selbst in dem Außenleitergehäuse mittels Klemmsitz, während die Klemmelemente am anderen Ende des Isolierteiles die Fixierung des Innenleiters in dem Isolierteil bewirken und zwar ebenfalls mittels Klemmsitz. Im in das Außenleitergehäuse eingeschobenen Zustand des mit dem klemmend umgriffenen Innenleiter versehenen Isolierteiles bilden die drei Teile, nämlich der Innenleiter, das Isolierteil und das Außenleitergehäuse, ohne spezielle Formschlüsse und nach einfachem Inneinanderschieben stoß- und fallsicher eine modulare, vormontierbare und in diesem vormontierten Zustand auslieferbare Einheit. Dadurch wird sowohl die Fixierung des Innenleiters als auch die Fixierung des Isolierteiles im Außenleitergehäuse des Koaxialsteckers vereinfacht und bei verringerter Montagezeit eine einfache, automatisierbare Vormontage von Innenleiter, Isolierteil und Außenleitergehäuse ermöglicht.

Vorteilhafte Ausgestaltungen des Gegenstandes des Patentanspruchs 1 sind in den Unteransprüchen angegeben.

Ein Ausführungsbeispiel eines erfindungsgemäßen Koaxialstekkers ist in der Zeichnung dargestellt und im folgenden näher beschrieben. Es zeigen:
- Figur 1: einen Koaxialstecker im Längsschnitt,
- Figur 2: ein Isolierteil zur Abstützung und Zentrierung des Innenleiters des Koaxialsteckers in perspektivischer Darstellung,
- Figur 3: eine weitere perspektivische Darstellung des Isolierteiles nach Figur 2 mit Blick auf das hintere Ende des Isolierteiles und
- Figur 4: eine Ausführungsform eines Innenleiters des Koaxialsteckers.

Der Koaxialstecker nach Figur 1 besitzt ein im wesentlichen zylindrisches Außenleitergehäuse 2, das einen rechtwinklig zu seiner Längsachse abragenden Anschlußstutzen 3 für ein nicht näher dargestelltes Koaxialkabel aufweist, an dem hinteren Ende offen ist und ein Innengewinde 4 hat und an seinem vorderen Ende eine längsgeschlitzte und dadurch mit Federlamellen 5 ausgebildete Außenleiter-Steckbuchse 6 sowie eine Überwurfmutter 7 zur Verbindung z. B. mit einem Gegenstecker trägt. Zur Abstützung und Zentrierung des in Figur 4 gesondert dargestellten Innenleiters 8 in dem Außenleitergehäuse 2 ist ein einstückiges Isolierteil 9 vorgesehen. Die Ausbildung dieses Isolierteiles 9 sowie des Innenleiters 8 ist im folgenden anhand der Figuren 2 und 3 bzw. der Figur 4 näher beschrieben. Der Innenleiter 8 ist nach Figur 4 an seinem vorderen, in Figur 1 aus dem Isolierteil 9 frei herausragenden Steckabschnitt als zylindrischer Steckerstift 10 mit konischer, am Ende abgerundeter Spitze ausgebildet. Das hintere Ende des Innenleiters 8, welches in Figur ebenfalls als freies, nicht von dem Isolierteil 9 getragenes Ende erkennbar ist, bildet den ebenfalls zylindrischen Anschlußabschnitt 11 des Innenleiters und dient zum Anschluß eines blanken oder isolierten elektrischen Leiters, z. B. zum Anschluß des Innenleiters eines über den Anschlußstutzen 3 in den Koaxialstecker eingeführten Koaxialkabels. Hierzu ist der Anschlußabschnitt 11 des Innenleiters 8 mit einem Klemmschlitz 12 ausgebildet, welcher zum Anschluß insbesondere eines isolierten elektrischen Leiters von die Isolierung des elektrischen Leiters durchdringenden Schneidkanten begrenzt sein kann. Zwischen dem Anschlußabschnitt 11 und dem Steckerstift 10 weist der Innenleiter 8 einen zylindrischen Mittelabschnitt 13 auf, welcher - wie in Figur 1 deutlich erkennbar ist - denjenigen Bereich bildet, in dem der Innenleiter 8 von dem Isolierteil 9 getragen ist. Zwischen dem Anschlußabschnitt 11 und dem Mittelabschnitt 13 ist der Innenleiter 8 noch mit einem hier ringförmig ausgebildeten Anschlag 14 versehen, dessen Außendurchmesser größer ist als der Außendurchmesser des Mittelabschnittes 13, so daß der Anschlag 14 den Einschub des Inneleiters 8 in das Isolierteil 9 begrenzt, wenn er auf einen Anschlag 29 an der Innenwandung des Isolierteiles, z. B. auf eine Durchmesserabstufung, trifft.

Das einstückige, im wesentlichen hohlzylindrische Isolierteil 9 in den Figuren 2 und 3 hat einen im Durchmesser relativ kleinen Mittelabschnitt 15, an den sich an einer Seite über einen konusförmigen Abschnitt 16 das hintere Ende 17 und an der anderen Seite ein hier ringförmig ausgebildeter Anschlag 18 und das vordere Ende 19 anschliessen, welches allein den Innenleiter 8 aufnimmt und trägt. An beiden Enden 17 und 19 weist das Isolierteil 9 jeweils mindestens zwei radial federnde Klemmelemente 20, 21 bzw. 22, 23 auf, welche durch jeweils zwei Schlitze 24, 25 bzw. 26, 27 gebildet sind, die in Längsrichtung des Isolierteiles 9 verlaufen und sich im Falle des hinteren Endes 17 des Isolierteiles von der freien Stirnseite der Klemmelemente 20, 21 über den konusförmigen Abschnitt 16 bis zum Mittelabschnitt 15 und im Falle des vorderen Ende 19 über dessen gesamte Länge erstrecken. Der größte Außendurchmesser des hinteren Endes 17 des Isolierteiles im Bereich der annähernd halbzylindrischen Klemmelemente 20, 21 ist mindestens gleich dem Innendurchmesser des Außenleitergehäuses 2 im Bereich nach dessen Innengewinde 4, so daß das Isolierteil 9 im in das Außenleitergehäuse 2 eingeschobenen Zustand durch die federnden Klemmelemente 20, 21 an seinem hinteren Ende mittels Klemmsitz in dem Außenleitergehäuse fixiert ist. Dabei wirkt der Anschlag 18 des Isolierteiles 9 als Einschubbegrenzung, indem er an einer Durchmesserstufe 28 an der Innenwandung des Außenleitergehäuses 2 anstößt. Vor dem Einschieben des Isolierteiles 9 in das Außenleitergehäuse 2 ist bereits der Innenleiter 8 in die Längsbohrung 32 des vorderen Endes 19 in das Isolierteil 9 eingeschoben und zwar auf Anschlag, indem der Anschlag 14 des Innenleiters 8 an einer vor dem vorderen Ende 19 liegenden Durchmesserstufe 29 des Isolierteiles anstößt. Im in das Isolierteil 9 eingeschobenen Zustand ist der Innenleiter 8 ausschließlich mit seinem im Außendurchmesser auf den Innendurchmesser der Längsbohrung 32 des vorderen Endes 19 des Isolierteiles abgestimmten Mittelabschnitt 13 - wie Figur 1 deutlich zeigt - vollständig in dem Isolierteil aufgenommen und durch die federnden Klemmelemente 22, 23 des vorderen Endes 19 des Isolierteiles 9 klemmend umgriffen und somit ebenfalls mittels Klemmsitz in dem Isolierteil fixiert. Dies bedeutet, daß das vordere Ende 19 des Isolierteiles 9 wie auch das hintere Ende 17 des Isolierteiles im Klemmsitz-Bereich im Querschnitt zylindrisch ausgebildet ist, das heißt die Querschnittsform des vorderen und des hinteren Endes 19 bzw. 17 des Isolierteiles 9 ist jeweils der Querschnittsform des Innenleiters 8 bzw. des Außenleitergehäuses 2 im jeweiligen Bereich angepaßt.

Der Vollständigkeit halber seien noch die in Figur 1 dargestellten bisher noch nicht genannten Teile erwähnt. Das eine Teil besteht aus Isoliermaterial und ist ein Druckstück 30, welches beim Anziehen des als Verschlußschraube 31 ausgebildeten anderen Teiles einen elektrischen Leiter in den Klemmschlitz 12 des Innenleiters 8 drückt.

## Patentansprüche

1. Koaxialstecker mit einem in einem Außenleitergehäuse (2) koaxial angeordneten Innenleiter (8) und einem zur Abstützung und Zentrierung des Innenleiters in dem Außenleitergehäuse vorgesehenen Isolierteil (9), das auf Anschlag in das Außenleitergehäuse (2) einschiebbar ist,
**dadurch gekennzeichnet,**
**daß** das Isolierteil (9) einstückig und an einem vorderen und einem hinteren Ende (19 bzw. 17) jeweils mit mindestens zwei radial federnden Klemmelementen (22, 23) bzw. (20, 21) ausgebildet ist, daß die größte lichte Außenweite des hinteren Endes (17) des Isolierteiles (9) mindestens gleich der Innenweite des Außenleitergehäuses (2) gewählt ist, so daß das Isolierteil (9) durch die federnden Klemmelemente (20, 21) an seinem hinteren Ende (17) mittels Klemmsitz in dem Außenleitergehäuse (2) fixiert ist, daß der auf Anschlag in das Isolierteil (9) einschiebbare Innenleiter (8) zwischen einem freien, hinteren Anschlußabschnitt (11) und einem freien, vorderen Steckabschnitt (10) einen in seiner lichten Außenweite auf die Innenweite des vorderen Endes (19) des Isolierteiles (9) abgestimmten Mittelabschnitt (13) aufweist und in diesem Mittelabschnitt durch die federnden Klemmelemente (22, 23) des vorderen Endes (19) des Isolierteiles (9) mittels Klemmsitz in dem Isolierteil fixiert ist.

2. Koaxialstecker nach Anspruch 1,
**dadurch gekennzeichnet,**
**daß** die federnden Klemmelemente (22, 23 bzw. 20, 21) am vorderen und am hinteren Ende (19 bzw. 17) des Isolierteiles (9) durch sich in Längsrichtung des Isolierteiles erstreckende Schlitze (26, 27 bzw. 24, 25) gebildet sind.

3. Koaxialstecker nach Anspruch 1 oder 2,
**dadurch gekennzeichnet,**
**daß** das vordere und das hintere Ende (19 bzw. 17) des Isolierteiles (9) im Klemmsitz-Bereich im Querschnitt zylindrisch ausgebildet ist.

4. Koaxialstecker nach einem der Ansprüche 1 bis 3,
**dadurch gekennzeichnet,**
**daß** das Isolierteil (9) zwischen dem vorderen und dem hinteren Ende (19 bzw. 17) mit einem Anschlag (18) ausgebildet ist.

5. Koaxialstecker nach einem der vorhergehenden Ansprüche,
**dadurch gekennzeichnet,**
**daß** der Innenleiter (8) zwischen seinem hinteren Anschlußabschnitt (11) und seinem Mittelabschnitt (13) mit einem Anschlag (14) ausgebildet ist, dessen Außenweite größer als die Außenweite des Mittelabschnittes (13) ist.

6. Koaxialstecker nach einem der vorhergehenden Ansprüche,
**dadurch gekennzeichnet,**
**daß** der freie, vordere Steckabschnitt des Innenleiters (8) als Steckerstift (10) ausgebildet ist.

7. Koaxialstecker nach einem der vorhergehenden Ansprüche,
**dadurch gekennzeichnet,**
**daß** der freie, hintere Anschlußabschnitt (11) des Innenleiters (8) zum Anschluß eines elektrischen Leiters, zum Beispiel des Innenleiters eines Koaxialkabels, mit einem Klemmschlitz (12) ausgebildet ist.

8. Koaxialstecker nach Anspruch 7,
**dadurch gekennzeichnet,**
**daß** der Klemmschlitz (12) des Anschlußabschnitts (11) von die Isolierung eines elektrischen Leiters durchdringenden Schneidkanten begrenzt ist.

## Claims

1. A coaxial connector having an inner conductor (8) arranged coaxially in an outer conductor housing (2) and an insulating member (9) provided in the outer conductor housing to support and centre the inner conductor, which insulating member (9) may be inserted into the outer conductor housing (2) to a limit stop, **characterised in that** the insulating member (9) is of one piece construction and has at a front and a rear end (19 and 17 respectively) in each case at least two radially resilient clamping elements (22, 23 and 20, 21 respectively), **in that** the largest overall external width of the rear end (17) of the insulating member (9) is selected to be at least equal to the internal width of the outer conductor housing (2), such that the insulating member (9) is fixed in the outer conductor housing (2) by the resilient clamping elements (20, 21) at its rear end (17) by means of a press fit, **in that** the inner conductor (8) insertable into the insulating member (9) to a limit stop comprises, between a free rear connecting portion (11) and a free front plug-in portion (10), a central portion (13) conformed in its overall external width to the internal width of the front end (19) of the insulating member (9) and is fixed in the insulating member by means of a press fit at this central portion by the resilient clamping elements (22, 23) of the front end (19) of the insulating member (9).

2. A coaxial connector according to claim 1, **characterised in that** the resilient clamping elements (22, 23 and 20, 21 respectively) are formed at the front and rear ends (19 and 17 respectively) of the insulating member (9) by slots (26, 27 and 24, 25 respectively) extending in the lengthwise direction of the insulating member.

3. A coaxial connector according to claim 1 or claim 2, **characterised in that** the front and rear ends (19 and 17 respectively) of the insulating member (9) are of cylindrical cross-section in the press fit area.

4. A coaxial connector according to one of claims 1 to 3, **characterised in that** the insulating member (9) is constructed with a limit stop (18) between the front and rear ends (19 and 17 respectively).

5. A coaxial connector according to one of the preceding claims, **characterised in that** the inner conductor (8) is constructed between its rear connecting portion (11) and its central portion (13) with a limit stop (14) whose external width is larger than the external width of the central portion (13).

6. A coaxial connector according to one of the preceding claims, **characterised in that** the free front plug-in portion of the inner conductor (8) takes the form of a plug pin (10).

7. A coaxial connector according to one of the preceding claims, **characterised in that** the free rear connecting portion (11) of the inner conductor (8) is provided with a clamping slot (12) for connection of an electrical conductor, for example the inner conductor of a coaxial cable.

8. A coaxial connector according to claim 7, **characterised in that** the clamping slot (12) of the connecting portion (11) is defined by cutting edges piercing the insulation of an electrical conductor.

## Revendications

1. Connecteur coaxial comportant un conducteur interne (8) agencé de manière coaxiale dans un boîtier du conducteur externe (2) et une pièce isolante (9) servant au support et au centrage du conducteur interne dans le boîtier du conducteur externe, pouvant être insérée jusqu'à une butée dans le boîtier du conducteur externe (2), **caractérisé en ce que** l'élément isolant (9) est constitué d'une seule pièce et comporte respectivement au niveau d'une extrémité avant et d'une extrémité arrière (19 respectivement 17) au moins deux éléments de serrage à élasticité radiale (22, 23) respectivement (20, 21), le diamètre extérieur maximal de l'extrémité arrière (17) de la pièce isolante (9) étant au moins égal au diamètre intérieur du boîtier du conducteur externe (2), de sorte que la pièce isolante (9) est fixée au niveau de son extrémité arrière (17) par ajustement serré dans le boîtier du conducteur externe (2) par l'intermédiaire des éléments de serrage élastiques (20, 21), le conducteur interne (8) pouvant être inséré jusqu'à une butée dans la pièce isolante (9) comportant entre une section de raccordement arrière libre (11) et une section d'enfichage libre avant (10) une section médiane (13), dont le diamètre extérieur est adapté au diamètre intérieur de l'extrémité avant (19) de la pièce isolante (9), les éléments de serrage élastiques (22, 23) de l'extrémité avant (19) de la pièce isolante (9) assurant sa fixation par ajustement serré dans la pièce isolante.

2. Connecteur coaxial selon la revendication 1, **caractérisé en ce que** les éléments de serrage élastiques (22, 23 respectivement 20, 21) sont constitués au niveau de l'extrémité avant et de l'extrémité arrière (19 respectivement 17) de la pièce isolante (9) par des fentes (26, 27 respectivement 24, 25) s'étendant dans la direction longitudinale de la pièce isolante.

3. Connecteur coaxial selon les revendications 1 ou 2, **caractérisé en ce que** l'extrémité avant et l'extrémité arrière (19 respectivement 17) de la pièce isolante (9) ont dans la région de l'ajustement serré une section transversale cylindrique.

4. Connecteur coaxial selon l'une des revendications 1 à 3, **caractérisé en ce que** la pièce isolante (9) comporte une butée (18) entre les extrémités avant et arrière (19 respectivement 17).

5. Connecteur coaxial selon l'une des revendications précédentes, **caractérisé en ce que** le conducteur interne (8) comporte entre sa section de raccordement arrière (11) et sa section médiane (13) une butée (14), dont le diamètre extérieur est supérieur au diamètre extérieur de la section médiane (13).

6. Connecteur coaxial selon l'une des revendications précédentes, **caractérisé en ce que** la section d'enfichage avant du conducteur interne (8) a la forme d'une broche (10).

7. Connecteur coaxial selon l'une des revendications précédentes, **caractérisé en ce que** la section de raccordement arrière libre (11) du conducteur interne (8) comporte une fente de serrage (12) en vue du raccordement avec un conducteur électrique, par exemple le conducteur interne d'un câble coaxial.

8. Connecteur coaxial selon la revendication 7, **caractérisé en ce que** la fente de serrage (12) de la section de raccordement (11) est limitée par des arêtes de coupe pénétrant à travers l'isolation d'un conducteur électrique.
